# FASCICULE DE BREVET EUROPEEN

(11) **EP 0 100 696 B1**
(45) Date de publication et mention de la délivrance du brevet: **08.10.1986**
(21) Numéro de dépôt: 83401279.1
(22) Date de dépôt: 21.06.1983
(51) Int. Cl.: G10D 7/02, G10D 9/02

(54) **Obturateur pour flute permettant d'améliorer l'émission de notes prédéterminées de l'instrument**
Stöpsel für Flöte zur Erzeugung bestimmter Töne
Stop for a flute permitting generation of predetermined tones

(30) Priorité: 23.06.1982 FR 8211000
(43) Date de publication de la demande: 15.02.1984
(73) Titulaire: Ferron, Ernest Jean, F-76000 Rouen (FR)
(72) Inventeur: Ferron, Ernest Jean, F-76000 Rouen (FR)
(74) Mandataire: Hasenrader, Hubert

## Description

L'invention concerne un obturateur permettant de faciliter l'émission de notes prédéterminées d'une flûte traversière ou instrument analogue. On sait que dans la plupart des instruments à vent, il existe certaines notes difficiles, parce que leur émission est incertaine tant du point de vue de l'attaque que de la stabilité. C'est par exemple le cas de certaines notes basses de la flûte traversière.

Il a été proposé, dans le document DE-B-59465, de remédier à certains inconvénients de la flûte traversière en modifiant complètement le principe de base: on adapte au corps de la flûte un bec en T avec embouchure dans l'axe de la flûte, de manière à transformer celle-ci en flûte droite. Un tel instrument qui heurte complètement les habitudes des musiciens n'a jamais été développé sur le plan pratique.

Selon une proposition du document FR-A-2 239 929 on a pensé améliorer la justesse des notes hautes d'une flûte traversière en adoptant une nouvelle forme d'obturateur. Cette forme nouvelle, si tant est qu'elle s'est avérée efficace pour le but proposée, n'a évidemment aucun rapport avec le problème envisagé par la présente invention, qui est, non celui de la justesse, mais celui de l'attaque et de la stabilité des notes, particulièrement de certaines notes basses.

Le but de l'invention est de proposer un obturateur qui facilite l'émission desdites notes. Ce but est atteint du fait que, selon l'invention, on dispose dans l'obturateur au moins un résonateur auxiliaire débouchant sur la colonne d'air et réalisé sous forme d'une chambre dont on accorde la longueur de façon spécifique pour faciliter l'émission d'au moins une note prédéterminée de l'instrument.

Avantageusement, on accorde la longueur de la chambre de manière que sa fréquence propre soit un logarithme binaire de la fréquence du fondamental de la note prédéterminée. Autrement dit, le résonnateur spécifique est accordé sur un harmonique sensible (une des octaves supérieures) du fondamental de la note en question.

Pour ce faire, la chambre est avantageusement conçue sous forme d'une chambre de longueur variable qu'on règle pour l'accord. Ce réglage peut être figé par un moyen ou un autre dépendant du moyen de réglage si l'on désire un accord immuable; il peut être laissé libre si l'on veut pouvoir le changer ultérieurement, ne serait-ce que pour l'adapter aux différents diapasons en usage.

Dans un premier exemple préféré de réalisation, le ou les résonateurs spécifiques sont constitués par une ou plusieurs chambes concentriques, avantageusement de longueur réglable.

Dans un second exemple préféré de réalisation, l'obturateur est alvéolé de trous constituant les résonateurs spécifiques. Dans une autre présentation de l'instrument, l'obturateur comporte un piston intérieur coulissant de manière réglable dans un piston annulaire dont l'extrémité frontale présente au choix une forme plane, une forme évasée convexe, une forme évasée concave, une forme évasée étagée, une forme tronconique divergente, ou une forme tronconique convergente.

L'invention sera mieux comprise grâce à la description qui va suivre, faite en référence aux dessins annexés sur lesquels:
- la figure 1 représente en coupe longitudinale une flûte traversière avec un bouchon classique,
- la figure 2 représente un premier exemple de réalisation d'un obturateur de flûte conforme à l'invention,
- la figure 3 représente un deuxième exemple de réalisation d'un obturateur de flûte conforme à l'invention,
- les figures 4 et 5 représentent de face deux variantes du deuxième exemple de réalisation de l'obturateur de la figure 3,
- la figure 6 montre une modification de l'exemple de réalisation de la figure 2, portant sur la forme du piston annulaire,
- les figures 7 à 10 montrent des variantes de forme du piston annulaire de la figure 6.

La figure 1 montre une flûte traversière 12 avec son embouchure 13 et, à gauche du trou d'embouchure, une cavité obturée traditionnellement par un bouchon de liège 14 serré entre deux plaques de métal 15 montées sur une tige filetée 16 dont l'extrémité 17 se visse dans un bouton moleté 18.

Pour être étanche, le bouchon de liège 14 doit être enfoncé à force dans cette partie conique de l'embouchure.

Le coefficient de frottement du bouchon 14 étant supérieur au couple que délivre le bouton moleté 18, le système ne fonctionne pas dans le sens de l'allongement de la cavité (action de visser le bouton). Le système ne fonctionne pas dans l'autre sens non plus (action de dévisser), car dans ce cas le bouton se libère sans modifier en quoi que ce soit le volume de la cavité en question.

L'invention propose de remplacer ce bouchon fixe par un système de un ou plusieurs résonateurs spécifiques.

Selon un premier mode de réalisation, montré en figure 2, le bouchon classique est remplacé par un bouchon constitué d'un ou plusieurs pistons concentriques coulissant les uns dans les autres et formant ainsi des chambres concentriques de longueur réglable. Sur la figure 2, il n'est représenté que deux pistons concentriques 19 et 20. Le piston annulaire 19, muni d'une étanchéité 21 par joints toriques ou à quatre lobes, peut coulisser dans l'extrémité 22 du corps de flûte, sa position étant réglable grâce à un filetage micrométrique 23 coopérant avec une collerette terminale 24. Une surface 25 à deux ou plusieurs pans permet de tourner l'assemblage pour en régler la position tandis qu'un vernier du type «Palmer» réalisé sur cette surface permet d'en repérer avec précision la position.

Le piston central 20 coulisse dans le piston annulaire 19 (une étanchéité 26 étant prévue). Un filetage micrométrique 27 coopère avec la tige du piston annulaire 19 pour régler la position relative des deux pistons: un bouton 28 muni d'un vernier type «Palmer» permet un réglage fin.

L'émission des notes graves traditionnellement difficiles sur la flûte est grandement améliorée tout en laissant à l'artiste un «champ de liberté» dans le domaine des fréquences lui permettant un grande souplesse d'interprétation.

Bien que présentant moins de richesse au niveau des résonateurs spécifiques mais toujours une très grande variété de timbres, on peut concevoir un piston annulaire fixe, et seulement le piston central mobile.

Au contraire, on peut aussi prévoir plus de deux pistons concentriques.

Selon un autre mode de réalisation représenté fig. 3 à 5, l'obturateur de l'invention comporte un obturateur principal 29 monté avec une étanchéité 30 dans l'extrémité du corps de flûte en position fixe ou, de préférence réglable au moyen d'un dispositif non représenté. L'obturateur principal 29 est alvéolé de trous 31, cylindriques (fig. 7), hexagonaux (fig. 8) ou autres, dont un seul a été représenté sur la figure 6. Le fond de chaque trou est constitué d'un piston 32 réglable permettant d'accorder la longueur 1 du trou sur une fréquence spécifique améliorant l'émission d'une note prédéterminée.

Autrement dit, la fréquence de chacun de ces trous 31 est soigneusement accordée sur un harmonique sensible des fréquences fondamentales de la flûte.

Au lieu d'un seul résonateur ayant une fonction globale, chaque note a ainsi «son» résonateur propre 31.

Par ailleurs, ce système permet en variant légèrement la longueur des résonateurs 31 d'accorder à l'intérieur de certaines limites individuellement le timbre et les rapports d'octave de chaque note de la flûte.

Pour des instruments d'étude, bon marché, la longueur des résonateurs 31 peut être fixe, dans ce cas l'instrument est construit dans un seul diapason. L'on peut même alors réaliser le bouchon 29 en plastique moulé, les trous 31 étant moulés à une longueur précalculée.

Ce mode de réalisation donne par rapport au précédent une fixité des notes plus grande, qui le fera particulièrement apprécier des élèves débutants. Les artistes confirmés pourront préférer le premier mode de réalisation qui permet une plus grande personalisation de l'instrument.

La figure 6 illustre une variante de la figure 2, dans laquelle un piston intérieur 120 peut coulisser à l'intérieur d'un piston annulaire 119, qui lui- même peut être monté coulissant ou non (comme représenté sur la figure 6). L'originalité de cette variante réside dans la forme évasée convexe donnée à l'extrémité frontale du piston annulaire 119, analogue à un pavillon de trompette. On accorde, grâce au piston mobile 120 réglable par le bouton moleté 128 la longueur de la chambre sur un harmonique de la note fondamentale de la flûte; l'expérience montre que l'émission, tant de cette note fondamentale, que des autres notes, se trouve facilitée. Tout se passe comme si, pour une note donnée autre que la note fondamentale, la colonne d'air trouvait d'elle-même la bonne longueur d'accord en prennant «appui» sur la zone de la partie évasée correspondant à la bonne longueur de chambre.

Les figures 7 à 10 montrent différentes formes qui peuvent être données à la partie frontale du piston 119: une forme évasée convexe étagée en fig. 7, une forme évasée concave en fig. 9, une forme tronconique divergente en fig. 8, une forme tronconique convergente en fig. 10. Chacune de ces formes, avec sa propre spécificité au niveau notamment du timbre, conduit à une amélioration de l'émission des sons de la flûte.

## Revendications

1. Obturateur destiné à fermer la cavité voisine du trou d'embouchure d'une flûte traversière ou instrument analogue, caractérisé en ce qu'il comporte au moins un résonateur auxiliaire débouchant sur la colonne d'air et réalisé sous forme d'une chambre dont la longueur peut être accordée pour faciliter l'émission d'au moins une note prédéterminée de l'instrument.

2. Obturateur selon la revendication 1, caractérisé en ce que la longueur d'accord de la chambre est telle que sa fréquence propre soit un logarithme binaire de la fréquence du fondamental de la note.

3. Obturateur selon l'une quelconque des revendications 1 ou 2, caractérisé en ce qu'il comporte plusieurs résonateurs spécifiques (20 ou 19,31).

4. Obturateur selon la revendication 3, caractérisé en ce qu'il forme une ou plusieurs chambres (19, 20) coaxiales à l'obturateur.

5. Obturateur selon la revendication 4, caractérisé en ce qu'une ou plusieurs des chambres coaxiales sont de longueur réglable.

6. Obturateur selon la revendication 3, caractérisé en ce qu'il est alvéolé de trous (31 ) constituant des résonateurs spécifiques.

7. Obturateur selon la revendication 6, caractérisé en ce que les fonds (32) des trous (31 ) sont réglables en profondeur indépendamment les uns des autres.

8. Obturateur selon la revendication 4, caractérisé en ce qu'il comporte un piston intérieur (20, 120) coulissant de manière réglable dans un piston annulaire (19, 119) dont l'extrémité frontale présente au choix une forme plane, une forme évasée convexe, une forme évasée concave, une forme évasée étagée, une forme tronconique divergente, une forme tronconique convergente.

9. Flûte caractérisée en ce qu'elle comporte un obturateur selon l'une quelconque des revendications 1 à 8.

## Patentansprüche

1. Stöpsel zum Schliessen des Hohlraums neben dem Mundstück einer Querflöte oder eines analogen Instruments, dadurch gekennzeichnet, dass er mindestens einen Hilfsresonator umfasst, der in die Luftsäule einmündet und in Form einer Kammer gestaltet ist, deren Länge zur Erleichterung der Emission von mindestens einem bestimmten Ton von dem Instrument einstellbar ist.

2. Stöpsel nach Anspruch 1, dadurch gekennzeichnet, dass die eingestellte Länge der Kammer derart ist, dass ihre Eigenfrequenz ein binärer Logarithmus der Grundfrequenz des Tons ist.

3. Stöpsel nach einem der Ansprüche 1 oder 2, dadurch gekennzeichnet, dass er mehrere spezifische Resonatoren (20 oder 19, 31 ) umfasst.

4. Stöpsel nach Anspruch 3, dadurch gekennzeichnet, dass er eine oder mehrere, zum Stöpsel koaxiale Kammern (19, 20) bildet.

5. Stöpsel nach Anspruch 4, dadurch gekennzeichnet, dass eine oder mehrere der koaxialen Kammern von einstellbarer Länge sind.

6. Stöpsel nach Anspruch 3, dadurch gekennzeichnet, dass er mit wabenförmigen Löchern (31) versehen ist, welche spezifische Resonatoren bilden.

7. Stöpsel nach Anspruch 6, dadurch gekennzeichnet, dass die Böden (32) der Löcher (31) unabhängig voneinander tiefenmässig regulierbar sind.

8. Stöpsel nach Anspruch 4, dadurch gekennzeichnet, dass er einen Innenkolben (20, 120) umfasst, der regulierbar in einem Ringkolben (19, 119) gleitet, dessen Stirnende wahlweise eine plane Form, eine konvex erweiterte Form, eine konkav erweiterte Form, eine abgestuft erweiterte Form, eine kegelstumpfförmig auseinanderlaufende Form oder eine kegelstumpfförmig zusammenlaufende Form hat.

9. Flöte, dadurch gekennzeichnet, dass sie einen Stöpsel nach einem der Ansprüche 1 bis 8 umfasst.

## Claims

1. An obturator designed to close the cavity provided next to the mouthpiece hole of a flute or similar instrument, characterized in that it comprises at least one auxiliary resonator issuing into the column of air and produced in the form of a chamber the length of which can be adjusted to improve the emission of at least one particular note of the instrument.

2. An obturator according to claim 1, characterized in that the tuning length of the chamber is such that its own frequency is a binary logarithm of the frequency of the fundamental of the note.

3. An obturator according to any one of claims 1 or 2, characterized in that it comprises a plurality of specific resonators (20 or 19,31).

4. An obturator according to claim 3, characterized in that said obturator forms one or more chambers (19, 20) concentric with respect to the obturator.

5. An obturator according to claim 4, characterized in that one or more of the concentric chambers are adjustable in length.

6. An obturator according to claim 3, characterized in that said obturator is alveolated, the holes (31 ) constituting specific resonators.

7. An obturator according to claim 6, characterized in that the bottoms (32) of the holes (31 ) are separately adjustable in depth.

8. An obturator according to claim 4, characterized in that it comprises an inner piston (20, 120) sliding in adjustable manner inside an annular piston (19, 119) the front end of which can be either flat, or have a convex funnel shape, a concave funnel shape, a staggered funnel shape, a divergently truncated shape or a convergently truncated shape.

9. A flute characterized in that it comprises an obturator according to any one of claims 1 to 8.
